# EUROPÄISCHE PATENTSCHRIFT

(11) **EP 0 646 689 B1**
(45) Veröffentlichungstag und Bekanntmachung des Hinweises auf die Patenterteilung: **12.11.1997**
(21) Anmeldenummer: 93810702.6
(22) Anmeldetag: 05.10.1993
(51) Int. Cl.: E05B 27/00

(54) **Drehschliesszylinder für ein Sicherheitsschloss**
Cylinder for a safety lock
Cylindre pour serrure de sécurité

(43) Veröffentlichungstag der Anmeldung: 05.04.1995
(73) Patentinhaber: Keller, Ernst, CH-8805 Richterswil (CH)
(72) Erfinder: Keller, Ernst, CH-8805 Richterswil (CH)
(74) Vertreter: Groner, Manfred

(56) Entgegenhaltungen:
- EP-A- 0 238 442
- DE-A- 3 719 191
- US-A- 2 426 104

## Beschreibung

Die Erfindung betrifft einen Drehschliesszylinder nach dem Oberbegriff des unabhängigen Patentanspruchs 1.

Ein Drehschliesszylinder dieser Art ist beispielsweise aus der EP-B-0 238 442 bekannt. Bei Einbruchsversuchen sind auch solche hochwertigen Drehschliesszylinder den unterschiedlichsten bekannten und neuen Öffnungsversuchen ausgesetzt. Von diesen sind die einen zerstörungsfrei, sodass eine Spurensicherung nicht möglich ist. Beim Drehschliesszylinder nach der genannten Patentschrift sind solche Methoden, beispielsweise die Vibrationsmethode, durch eine besondere Ausbildung der Zuhaltungen verunmöglicht. Es gibt jedoch auch unzulässige Öffnungsmethoden, bei denen der Drehschliesszylinder durch Anwendung roher Gewalt zerstört wird. Bei einem solchen Öffnungsversuch wird beispielsweise der Rotor gewaltsam mit einem in den Schlüsselkanal eingeführten Werkzeug gedreht, wobei Zuhaltungsstifte abgeschert werden. Diese gewaltsame Öffnungsmethode ist durch Änderungen des Drehschliesszylinders schwierig zu begegnen, da solchen Änderungen durch vorgegebene Abmessungen Grenzen gesetzt sind. Ein solcher Drehschliesszylinder soll schliesslich auch einfach und kostengünstig herstellbar und zudem funktionssicher sein. Besonders wünschenswert wäre ein Drehschliesszylinder, der gleichzeitig mehrere unzulässige Öffnungsversuche zumindest wesentlich erschwert.

Der Erfindung liegt deshalb die Aufgabe zugrunde, einen Drehschliesszylinder der genannten Art zu schaffen, der gegen unberechtigte Öffnungsversuche noch besser geschützt und trotzdem in der Herstellung nicht wesentlich aufwendiger ist. Die Aufgabe ist durch die Erfindung gemäss Anspruch 1 gelöst.

Beim erfindungsgemässen Drehschliesszylinder sind die oben genannten Öffnungsversuche wesentlich erschwert. Ein gewaltsames Drehen des Rotors ist erschwert, da der Scherquerschnitt erhöht ist, das heisst das verwendete hergerichtete Werkzeug muss in der ganzen Länge des Schlüsselkanals in diesen eingeführt werden. Infolge des Federdruckes der Sperreinlage wird das in den Schlüsselkanal eingesetzte Werkzeug gegen die Kernstifte gestossen. Diese werden dadurch radial nach aussen bewegt, was zu einer positiven Sperrung durch die Kernstifte führt. Ein solcherweise gesperrter Rotor kann kaum gewaltsam gedreht werden.

Bei der "Picking-" oder Vibrationsmethode müsste auf der gesamten Länge des Schlüsselkanals während des Öffnungsversuches die Sperreinlage gegen den Federdruck auf Schliesshöhe gehalten werden. Es sind somit zusätzliche Manipulationen erforderlich, welche die Öffnungsmethode erschweren und insbesondere die für einen erfolgreichen Versuch erforderliche Zeit verlängern.

Wie ersichtlich, sind beim erfindungsgemässen Drehschliesszylinder völlig unterschiedliche Öffnungsmethoden wesentlich erschwert.

Mit einem zugehörigen Schlüssel kann der Drehschliesszylinder wie üblich bedient werden. Beim Einführen des Schlüssels in den Schlüsselkanal wird die Sperreinlage selbsttätig nach aussen in eine unwirksame Stellung gebracht.

Eine besonders einfache Herstellung des erfindungsgemässen Drehschliesszylinders ergibt sich dann, wenn nach einer Weiterbildung die Einlage in eine hinten offene Ausnehmung des Gehäuses eingesetzt ist. Die Einlage kann hier ähnlich wie ein Schieber in eine Längsausnehmung des Gehäuses eingeschoben werden. Das Einsetzen der Sperreinlage kann beim Zusammenbau des Drehschliesszylinders ähnlich wie beim Einsetzen der Gehäusestifte erfolgen. Das Einsetzen der Sperreinlage kann somit sehr einfach in einen bekannten Herstellungsprozess integriert werden. Bei einem Serienprodukt ist dies ein wesentlicher Gesichtspunkt.

Die Schliessicherheit wird wesentlich erhöht, wenn gemäss einer Weiterbildung der Erfindung die Sperreinlage aus mehreren hintereinander angeordneten Teilen besteht, die einzeln zur Freigabe des Rotors nach aussen versetzt werden müssen. Bei einem unzulässigen Öffnungsversuch müssen somit gleichzeitig mehrere Teile der Sperreinlage in eine unwirksame Stellung gebracht werden.

Die Schliessicherheit wird noch weiter erhöht, wenn die Sperreinlage durch wenigstens zwei im Abstand zueinander angeordnete Federelemente in der Sperrlage gehalten sind. Eine solche Sperreinlage ist auch dann wirksam, wenn sie lediglich an einem Ende nach aussen gedrückt wird. Die Sperreinlage neigt sich in diesem Fall lediglich und das nicht beaufschlagte Ende sperrt den Rotor weiterhin.

Der erfindungsgemässe Drehschliesszylinder kann auch ein Doppelschliesszylinder sein, der mittels eines Verbindungssteges aus zwei Einzelzylinder zusammengebaut ist. Die Sperreinlagen werden in diesem Fall vor dem Verbinden der Einzelzylinder eingebaut. Auch hier können somit die Sperreinlagen von hinten eingeschoben werden. Weitere vorteilhafte Merkmale ergeben sich aus den üblichen Ansprüchen und der nachfolgenden Beschreibung und der Zeichnung.

Ein Ausführungsbeispiel der Erfindung wird nachfolgend anhand der Zeichnung näher erläutert. Es zeigen:
- Fig. 1: einen Querschnitt durch einen erfindungsgemässen Drehschliesszylinder, und
- Fig. 2a bis 2c: Längsschnitte durch den Drehschliesszylinder mit Teilansichten eines Schlüsselschaftes.

Der Drehschliesszylinder weist ein Gehäuse mit einer durchgehenden Bohrung 5 auf, in welche ein Rotor 9 eingesetzt ist. Durch Federn 4 belastete Zuhaltungen mit Kernstiften 8 und Gehäusestiften 3 sind in bekannter Weise in radiale Bohrungen im Rotor 9 und in Einsätzen 2 des Gehäuses 1 eingesetzt. Zur Drehfreigabe wird in einen offenen Schlüsselkanal 10 ein Flach- oder Wendeschlüssel 14 eingesetzt. Besteht der Drehschliesszylinder aus zwei Einzelzylindern, so sind diese jeweils durch einen in den Zylindersack 6 eingesetzten Steg 7 miteinander verbunden. Der erfindungsgemässe Drehschliesszylinder kann ein Einzel- oder ein Doppeldrehschliesszylinder sein.

In das Gehäuse 1 ist im unteren Bereich der Bohrung 5 eine sich in Längsrichtung des Drehschliesszylinders erstreckende Ausnehmung 11 eingearbeitet. Wie in Fig. 2a ersichtlich, ist diese Ausnehmung hinten, das heisst in dieser Figur rechts, offen, während sie vorne geschlossen ist. In diese nutenförmige Ausnehmung 11 ist eine Sperreinlage 12 eingesetzt, die aus zwei im Querschnitt T-förmigen Teilen 12a und 12b aus beispielsweise Messing besteht. Auf der Unterseite weisen die Teile 12a und 12b jeweils zwei Sackbohrungen 12c auf, in welche Spiralfedern 13 eingesetzt sind. Die am Gehäuse 1 sich abstützenden Spiralfedern 13 halten die Teile 12a und 12b in der in den Figuren 1 und 2a gezeigten Stellung. Da hier wie ersichtlich die Teile 12a und 12b in den unten offenen Schlüsselkanal 10 eingreifen, verbindet die Sperreinlage 12 in der gezeigten Stellung den Rotor mit dem Gehäuse 1. Der Rotor könnte hier somit auch bei eingeordneten Zuhaltungen nicht gedreht werden. Mit einer Öffnungsmethode, bei welcher lediglich die Zuhaltungen eingeordnet werden, könnte somit ein Schloss mit diesem Drehschliesszylinder nicht geöffnet werden.

Mit einem zugehörigen Wendeschlüssel 14 kann der Drehschliesszylinder in üblicher Weise durch Einsetzen des Schlüssels 14 in den Schlüsselkanal 10 bedient werden, wie die Figuren 2b und 2c zeigen. Wird der Schlüssel 14 von vorne in den Schlüsselkanal 10 eingeführt, wie dies wie dies in Fig. 2 gezeigt ist, so wird zuerst das Teil 12a und nachher auch das Teil 12b gegen die rücktreibende Kraft der Federn 13 nach unten in die Ausnehmung 11 bewegt. Die Teile 12a und 12b ragen in der in Fig. 2c gezeigten Position, bei welcher der Schlüssel 14 vollständig in den Schlüsselkanal 10 eingesetzt ist, oben nicht mehr über die Ausnehmung 11 hinaus und greifen auch nicht mehr in den Schlüsselkanal 10 ein. Da gleichzeitig die Zuhaltungen durch den Schlüssel 14 eingeordnet sind, ist der Rotor 9 freigegeben.

Die Teile 12a und 12b weisen jeweils über ihre gesamte Länge den in Fig. 1 gezeigten T-förmigen Querschnitt auf. Sie weisen somit einen oberen Ansatz 12c auf, der nur geringfügig weniger breit ist als der Schlüsselkanal 10. Ein unterer Bereich 12e ist breiter als der Schlüsselkanal 10 und nur geringfügig weniger breit als die Ausnehmung 11. Der breitere Bereich 12e bildet somit ein Anschlag, der verhindert, dass die Teile 12a und 12b durch die Federn 13 vollständig in den Schlüsselkanal 10 gedrückt werden. Wird der Schlüssel 14 abgezogen, so gehen die Teile 12a und 12b sofort selbstständig in die in Fig. 2a gezeigte Stellung über.

## Patentansprüche

1. Drehschliesszylinder für ein Sicherheitsschloss, wobei in radial zu einem Rotor (9) und einem Zylindergehäuse (1) verlaufenden Bohrungen federbelastete Stiftzuhaltungen (3, 8) gelagert sind, die durch einen in den Schlüsselkanal (10) eingeführten Schlüssel (14) zur Drehfreigabe des Rotors (9) eingeordnet werden können, gekennzeichnet durch eine im Gehäuse (1) gelagerten Sperreinlage (12), die in den Schlüsselkanal (10) eingreift und die bei eingeführtem Schlüssel (14) zur Drehfreigabe des Rotors (9) gegen eine rücktreibende Federkraft nach aussen versetzt ist.

2. Drehschliesszylinder nach Anspruch 1, dadurch gekennzeichnet, dass die Sperreinlage (12) in eine hinten offene Ausnehmung (11) des Gehäuses (1) eingesetzt ist.

3. Drehschliesszylinder nach Anspruch 2, dadurch gekennzeichnet, dass die Ausnehmung (11) sich im wesentlichen über die ganze Länge des Gehäuses (1) erstreckt.

4. Drehschliesszylinder nach einem der Ansprüche 1-3, dadurch gekennzeichnet, dass dieser ein mittels eines Verbindungssteges (7) aus zwei Einzelzylindern zusammengesetzter Doppelschliesszylinder ist.

5. Drehschliesszylinder nach einem der Ansprüche 1-4, dadurch gekennzeichnet, dass die Sperreinlage (12) mehrere in der Ausnehmung (11) im Abstand zueinander angeordnete Federelemente (13) aufweist, die am Gehäuse (1) abgestützt sind.

6. Drehschliesszylinder nach einem der Ansprüche 1-5, dadurch gekennzeichnet, dass die Sperreinlage (12) aus wenigstens zwei Teilen (12a, 12b) besteht, die unabhängig voneinander gegen eine Federkraft nach Aussen bewegbar sind.

7. Drehschliesszylinder nach einem der Ansprüche 2-6, dadurch gekennzeichnet, dass die Ausnehmung (11) breiter ist als der Schlüsselkanal (10) und die Sperreinlage (12) in einem oberen Bereich (12c) geringfügig weniger breit ist als der Schlüsselkanal (10) und in einem unteren Bereich (12e) geringfügig weniger breit ist als die Ausnehmung (11)

8. Drehschliesszylinder nach Anspruch 6 oder 7, dadurch gekennzeichnet, dass jeder Teil (12a, 12b) durch wenigstens zwei im Abstand zueinander angeordnete Federelemente (13) gegen den Rotor (9) gedrückt werden.

9. Drehschliesszylinder nach einem der Ansprüche 5-8, dadurch gekennzeichnet, dass die Teile (12a, 12b) auf der Unterseite Bohrungen (12d) aufweisen, in welche jeweils eine am Gehäuse (1) abgestützte Spiralfeder (13) eingreift.

10. Drehschliesszylinder nach einem der Ansprüche 1-9, dadurch gekennzeichnet, dass die Teile (12a, 12b) der Sperreinlage (12) aus Messing hergestellt sind.

## Claims

1. Cylinder for a safety lock, spring-loaded pin tumblers (3, 8) being mounted in bores which extend radially relative to a rotor (9) and a cylinder housing (1), which pin tumblers can be arranged by a key (14), which is introduced into the key channel (10), to release the rotor (9), characterized by a catch insert (12) which is mounted in the housing (1), engages in the key channel (10) and, when the key (14) has been inserted, is offset outwards counter to a restoring spring force to release the rotor (9).

2. Cylinder according to Claim 1, characterized in that the catch insert (12) is inserted into a recess (11) in the housing (1) which is open at the rear.

3. Cylinder according to Claim 2, characterized in that the recess (11) extends essentially over the entire length of the housing (1).

4. Cylinder according to one of Claims 1-3, characterized in that it is a double cylinder which is fitted together from two individual cylinders by means of a connecting web (7).

5. Cylinder according to one of Claims 1-4, characterized in that the catch insert (12) has a plurality of spring elements (13) which are arranged with spacing from one another in the recess (11) and are supported on the housing (1).

6. Cylinder according to one of Claims 1-5, characterized in that the catch insert (12) consists of at least two parts (12a, 12b) which can be moved outwards independently of one another counter to a spring force.

7. Cylinder according to one of Claims 2-6, characterized in that the recess (11) is wider than the key channel (10), and the catch insert (12) is slightly less wide in an upper region (12c) than the key channel (10) and is slightly less wide than the recess (11) in a lower region (12e).

8. Cylinder according to Claim 6 or 7, characterized in that each part (12a, 12b) is pressed against the rotor (9) by at least two spring elements (13) arranged with spacing from one another.

9. Cylinder according to one of Claims 5-8, characterized in that the parts (12a, 12b) have bores (12d) on the underside, into which bores a helical spring (13) engages in each case, which helical spring is supported on the housing (1).

10. Cylinder accordingto one of Claims 1-9, characterized in that the parts (12a, 12b) of the catch insert (12) are made of brass.

## Revendications

1. Cylindre de fermeture rotatif pour une serrure de sécurité, dans lequel, dans des alésages s'étendant radialement à un rotor (9) et à un logement de cylindre (1), sont placées des gâchettes à goupilles (3, 8) sollicitées par ressort, qui peuvent être ordonnées au moyen d'une clé (14) introduite dans le trou de la serrure (10) pour autoriser la rotation du rotor (9), caractérisé par un élément de blocage rapporté (12) placé dans le logement (1), qui s'engage dans le trou de la serrure (10) et qui est déplacé vers l'extérieur à l'encontre d'une force de ressort s'appliquant vers l'arrière lors de l'insertion de la clé (14) pour autoriser la rotation du rotor (9).

2. Cylindre de fermeture rotatif selon la revendication 1, caractérisé en ce que l'élément de blocage rapporté (12) est inséré dans un évidement arrière ouvert (11) du logement (1).

3. Cylindre de fermeture rotatif selon la revendication 2, caractérisé en ce que l'évidement (11) s'étend essentiellement sur toute la longueur du logement (1).

4. Cylindre de fermeture rotatif selon l'une quelconque des revendications 1-3, caractérisé en ce que celui-ci est un cylindre à deux fermetures constitué de deux cylindres individuels au moyen d'une tige de connexion (7).

5. Cylindre de fermeture rotatif selon l'une quelconque des revendications 1-4, caractérisé en ce que l'élément de blocage rapporté (12) présente plusieurs éléments de ressort (13) disposés à une certaine distance les uns des autres dans l'évidement (11), qui sont supportés dans le logement (1).

6. Cylindre de fermeture rotatif selon l'une quelconque des revendications 1-5, caractérisé en ce que l'élément de blocage rapporté (12) se compose d'au moins deux pièces (12a, 12b) qui sont déplaçables vers l'extérieur indépendamment l'une de l'autre à l'encontre d'une force de ressort.

7. Cylindre de fermeture rotatif selon l'une quelconque des revendications 2-6, caractérisé en ce que l'évidement (11) est plus large que le trou de la serrure (10) et que l'élément de blocage rapporté (12) est légèrement plus étroit que le trou de la serrure (10) dans une zone supérieure (12c) et est légèrement plus étroit que l'évidement (11) dans une zone inférieure (12e).

8. Cylindre de fermeture rotatif selon la revendication 6 ou 7, caractérisé en ce que chaque pièce (12a, 12b) est poussée contre le rotor (9) par au moins deux éléments de ressort (13) disposés à une certaine distance l'un de l'autre.

9. Cylindre de fermeture rotatif selon l'une quelconque des revendications 5-8, caractérisé en ce que les pièces (12a, 12b) présentent sur leur face inférieure des alésages (12d), dans lesquels s'engage à chaque fois un ressort spiral (13) supporté sur le logement (1).

10. Cylindre de fermeture rotatif selon l'une quelconque des revendications 1-9, caractérisé en ce que les pièces (12a, 12b) de l'élément de blocage rapporté (12) sont fabriquées en laiton.
